# EUROPÄISCHE PATENTSCHRIFT

(11) **EP 0 273 993 B1**
(45) Veröffentlichungstag und Bekanntmachung des Hinweises auf die Patenterteilung: **20.12.1989**
(21) Anmeldenummer: 87100044.4
(22) Anmeldetag: 03.01.1987
(51) Int. Cl.: H01R 9/22

(54) **Als Geräteanschluss- und Schaltklemme ausgebildete elektrische Klemmvorrichtung**
Device designed as an appliance-connecting and switching clamp
Dispositif de connexion développé en tant que connecteur d'appareil et d'interrupteur

(43) Veröffentlichungstag der Anmeldung: 13.07.1988
(73) Patentinhaber: Adels-contact Elektrotechnische Fabrik GmbH & Co. KG, D-5060 Bergisch-Gladbach (DE)
(72) Erfinder: Baumert,Horst, D-5000 Koeln 80 (DE); Berster,Wolfgang, D-5250 Engelskirchen-Loope (DE)
(74) Vertreter: Grave, Ivar Gerhard Johann

(56) Entgegenhaltungen:
- DE-A- 3 418 667
- DE-U- 6 915 548
- US-A- 3 135 822

## Beschreibung

Die Erfindung bezieht sich auf eine als Geräteanschluß- und Schaltklemme ausgebildete elektrische Klemmvorrichtung, insbesondere für Leuchtstoffröhren und Lampen, mit einem Klemmengehäuse aus isolierendem Kunststoff zur Aufnahme von Anschlußklemmen und blanken Leiterdrahtenden, in welchem eine Mehrzahl von leitenden Klemm- und Kontaktkörpern aus Metall mit zugehörigen Klemmelementen in Form von Klemmfedern oder Klemmschrauben untergebracht sind, wobei in einem zusätzlichen hohlen Mantelgehäuse der Klemmvorrichtung ein an einen Kontaktkörper anschließbarer Kondensator und/oder ein Entladewiderstand unterbringbar sindfist und an der anschlußklemmenseitigen Stirnwand des Mantelgehäuses eine oder mehrere Geräteklemme(n) zur Verbindung mit einem Vorschaltgerät oder einem Kondensator eines Verbrauchers vorhanden ist/sind und die Längsachse des Mantelgehäuses radial zur Längsachse des Klemmengehäuses versetzt ist sowie diese beiden Gehäuse noch in Längsrichtung zueinander versetzt angeordnet sind.

Nach der deutschen Norm DIN 46289 unterscheidet man bei Klemmen für die Elektrotechnik nach der Anwendung bei Schalttafeln, Herden, Leuchten und dergleichen zwischen Geräteklemmen, Anschlußklemmen und Verbindungsklemmen und nach der konstruktiven Gestaltung zwischen Schraub- und Flachklemmen; ferner sind Federklemmen bekannt. Die Anschlußklemmen dienen für den äußeren bzw. Netzanschluß, wogegen Geräteklemmen Klemmen von Geräten und Bauelementen sind und mit diesen eine Einheit bilden sollen. Die anmeldungsgemäße Klemmvorrichtung betrifft insbesondere eine solche für Leuchten und Lichtdecken.

Es ist bereits ein Flachstecker bekannt. Seine eine Hälfte weist einen Gehäusedeckel auf, der nur zum Teil über die Schraubanschlüsse eines dreipoligen Klemmenkörpers gestülpt ist. Die zweite Hälfte des Flachsteckers ist sinngemäß gleich, wenn auch spiegelbildlich und weist drei vorspringende Steckerstifte für das andere dreipolige Steckgehäuse auf. Die bekannte Vorrichtung dient also im wesentlichen dazu, an einer vorbestimmten Stelle drei elektrische Anschlußstränge zu verbinden oder zu unterbrechen. Sie gibt keine Anregung dazu, bei Geräteanschlußklemmen besonderer Bauart das Gehäuse anzupassen und die Kontaktkörper- bzw. Klemmelemente entsprechend anzuordnen (interner Stand der Technik).

Bei einem Vorsatzblock, der die Zündung von ein Gas enthaltenden Entladungsgefäßen erleichtert und hierfür einen Kondensator und mindestens einen Transformator aufweist, ist das zugehörige Mantelgehäuse zum Klemmengehäuse, welches Anschlußklemmen für äußere Leiterdrahtenden aufnimmt, radial sowie in Längsrichtung versetzt angeordnet, besteht aber aus Metall. Das aus Isolierstoff bestehende eigentliche Klemmengehäuse ist in einen vertieften Raum des Metallgehäuses eingesetzt. Hierbei ist das Brückenglied zwischen den von außen zugeführten netzseitigen Leiterenden und den Klemmstellen für die Kontaktanschlußleiter des Kondensators oder Transformators in Form einer elastischen Feder ausgeführt, die am anderen Ende geschlitzt ist und hier durch eine Lötstelle mit dem Kondensator leitend in Verbindung steht. Die von Kondensator nach außen abgehenden Kontaktleiter sind drahtförmig ausgebildet. Allerdings sind der Kondensator und/oder Transformator nicht leicht zu montieren, da zur Befestigung Steckanschlüsse fehlen und sie fest mit dem Metallgehäuse durch Kunstharz vergossen sind. Das Metallgehäuse des Kondensators braucht eine besondere Abisolierung und gibt deshalb Anlaß zu Kriechströmen. Schadhafte Kondensatoren sind nicht vom Mantelgehäuse lösbar und es muß der ganze Vorsatzblock erneuert werden. Die Möglichkeit, netzseitig weitere Verbraucheranschlußleiter anzuklemmen, ist nicht vorgesehen und das Aufnahmegehäuse für Trafo und Kondensator ist nur teilweise an die Außenkontur des aufzunehmenden elektrischen Aggregates angepaßt (US-PS 3 135 822).

Es sind auch Transformator-Anschlußklemmen bekannt, die eine Mehrzhal von Steckverbindungen aufweisen, welche zwischen den an einem Geräteblech befestigten, aus Metall bestehenden Klemmelementen oder Klemmrahmen einerseits und den in letztere von außem einzuführenden Leiterenden andererseits gebildet sind.

Das Geräteblech ist an einer Grundplatte befestigt, während die Klemmelemente eine abgewinkelte Form aufweisen, um das Anlöten der Leiterenden zu erleichtern. Das aus Isolierstoff bestehende Klemmengehäuse ist mit einem Schlitz und mit federnden Schenkeln zum Aufstecken auf eine Tragschiene versehen. Die Anschlußmöglichkeiten für mehrere elektrische Bauteile oder zusätzliche Verbraucherleiter sind hier beschränkt oder nicht vorhanden. Insbesondere ist die Vorrichtung wegen unmittelbarer Nähe des elektromagnetischen Feldes des Trafo-Kernpaketes nicht zum Anschluß an bestimmte Kondensatoren vorgesehen (DE-A 3 418 667). Bei Leuchten und Lichtbändern wird zwar eine Drosselspule angeschlossen. Allerdings ist die Montage von Klemmen und Kontaktkörpern nur der Drosselspule angepaßt und nur in mehreren Arbeitsgängen zeitaufwendig durchführbar.

Es ist auch eine Anschlußklemme für Kondensatoren bekannt (DE-U 6 915 548), bei dem die Anschlußfahne des Kondensators, die Anschlußdrähte des Entladewiderstandes und auch die Anschlußleitungen unabhängig voneinander verklemmt sind. Zwei Kontaktkörper aus Metall sind mit als Klemmfeder ausgebildeten Klemmelementen versehen, während das Klemmengehäuse vertikal verlängert ist und einen versetzten, zusätzlichen Aufnahmeraum für den Entladewiderstand besitzt. Allerdings muß der Kondensator separat im Klemmengehäuse montiert werden. Diese Klemmvorrichtung ist auch ungeeignet, um schnell und sicher am Vorschaltgerät bzw. am Lampenkondensator selbst montiert zu werden. Ferner muß der Druckrahmen des Kontaktkörpers eine besondere muldenförmige Rinne an der Unterseite der Klemmfeder erhalten.

Ausgehend von der Klemmvorrichtung nach der US-PS 3 135 822 (Oberbegriff) löst die Erfindung, wie sie im Anspruch 1 gekennzeichnet ist, die Aufgabe, bei einen Kondensator o. dgl. aufweisenden Leuchten und Lichtbändern die Klemmvorrichtung kompakt auszubilden, die Vormontage der Klemmvorrichtung zu erleichtern und zu beschleunigen und die Kontaktkörper aus Metall und ihre gegenseitige Anordnung für Kontaktanschlüsse vielseitiger auszugestalten.

Die durch die Erfindung erreichten Vorteile sind im wesentlichen darin zu sehen, daß die Klemmvorrichtung in Form einer Anschluß-, Geräte- und Schaltklemme als kompakte Einheit geschaffen wird, die nur einen kleinen Platzbedarf hat und die eine elektrische Vormontageeinheit bildet. Eine lästige Montage in mehreren Arbeitsschritten entfällt. Das Befestigen des Kondensators der Leuchtstofflampe o.dgl. und des Klemmenkörpers und ihr gegenseitiger Anschluß erfolgt einfach, schnell und sicher. Gleichzeitig stehen mehrere Zuschaltkreise zur Auswahl bei Leuchten und Lichtbändern zur Verfügung, nämlich als Serien- oder Parallelschaltung; dies wird durch Weglassen bzw. Zuschalten einer einfachen Schaltbrücke als Kontaktglied in der einen und gleichen Klemmvorrichtung erreicht.

Im folgenden wird die Erfindung anhand von lediglich einen Ausführungsweg darstellenden Zeichnungen näher erläutert. Es zeigen:
Fig. 1 eine Stirnansicht der Klemmvorrichtung von der Netzseite her.
Fig. 2 im Längsschnitt nach Linie A - B der Fig. 4 die Klemmvorrichtung der Fig. 1.
Fig. 3 die Klemmvorrichtung nach Fig. 1 in Draufsicht.
Fig. 4 eine kondensatorseitige stimseitige Ansicht auf die Klemmvorrichtung.
Fig. 5 eine Seitenansicht im Längsschnitt nach Linie C - D der Figur 1.
Fig. 6 ein vereinfachtes Schaltbild zur Klemmvorrichtung nach Fig. 1 in Serienschaltung bei abgehobener Schaltbrücke und
Fig. 7 ein anderes Schaltbild zur Klemmvorrichtung als Parallelschaltung.

Die Klemmvorrichtung besitzt ein Gehäuse 1, vgl. Figur 3, mit einem kammerartigen hohlzylindrischen, einseitig axial offenen Mantelgehäuse 2, das eine netzseitige Stirnwand 3 hat, sowie einem Basisteil 4 mit Klemmengehäuse 8. Horizontal bzw. senkrecht verlaufende Trennwände 5, 6, 7 dienen zur Unterteilung des Mantelgehäuses 2 und zur Aufnahme bzw. Unterstützung der einzelnen Bauteile. Das Gehäuse 1 besteht aus isolierendem Kunststoff, ebenfalls sein die Anschlußklemmen aufnehmendes Klemmengehäuse 8, vgl. Figur 2. Letzteres dient im einzelnen zur Aufnahme der blanken Enden der Leiterdrähte, die den Anschluß zum Stromnetz bilden. Von diesen ist in Fig. 5 lediglich ein Schutzleiterdraht 9 dargestellt. Das Basisteil 4 weist zur Stirnwand 3 einen entsprechenden Vorsprung auf. Eine der mittleren Klemmschrauben 10 des mehrere Klemmschrauben aufweisenden Klemmengehäuses 8, vgl. Figur 3, wird fest gegen einen als Anschlag dienenden Lappen 12 gedreht, d.h. angezogen, der in die zugehörige Körperöffnung eingeführt ist, vgl. Figur 5, und da der Lappen geräteseitig am Bodenblech 13 festgemacht bzw. mit diesem einstückig ist, wird das gesamte Gehäuse mit dem Bodenblech fest verbunden.

Ein Ende einer Verbindungsbrücke 14 ist netzseitig an einem Klemmelement eines der metallischen Kontaktkörper 11 befestigt; gemäß Fig. 2 ist es als eine Metallklemmfeder 15 ausgebildet. Es sind zwei Verbindungsbrücken seitlich im Gehäuse, vgl. Fig. 3, 4, vorhanden. Ihre dem Netz abgewandten ausgangsseitigen Enden 16 können netzseitig einwärts gerichtet sein und sind in die als Kontaktverteiler dienenden und aus Metall bestehenden Steckklemmkörper 17 eingesteckt. Die Steckklemmkörper 17 bilden an einer Seite, vgl. Fig. 1 und 6, vier Abgänge, d.h. Kontaktabgriffe 17a; an der anderen Seite zweimal zwei Kontaktabgriffe 17b.

Ein von der netz-abgewandten Seite herangeführter vorzugsweise kreisrunder Kondensator 18 einer Leuchtstofflampe o.dgl. (nicht dargestellt) greift mit seiner Steckzunge 19 in die Öffnung von zwei oberen Steckklemmkörpern 17 ein. Hierbei führt und stützt das Mantelgehäuse 2 den Kondensator, vgl. Figuren 2, 3. Diese Bauteile 2 und 18 sind somit lösbar miteinander verbunden, aber in der Formgestaltung einander angepaßt, indem die Klemmvorrichtung als Ganzes durch einfache Gleitbewegung auf den Kondensator aufgeschoben und durch Steckanschlüsse verbunden wird. Das Gehäuse 1 der Klemmvorrichtung hat ferner, vgl. Figur 2, flanschartige Teile zur Aufnahme eines Entstörkondensators 20, der mit dem Kontaktkörper bzw. der Verbindungsbrücke leitend verbunden ist. Ferner weist das Mantelgehäuse 2 einen besonderen Steg 2a auf, der federnd ausgebildet ist, einen Entladewiderstand 21 übergreift und diesen in Richtung eines Steckklemmkörpers 17 drückt und mit diesem leitend verbunden ist, vgl. Figur 4 bzw. 2. Die zugehörigen relativ kurzen Leitungsanschlüsse sind nur schematisch dargestellt. Aus Fig. 2, 4 geht die besondere Ausbildung und gegenseitige Anordnung der Steckklemmkörper 17 hervor. Sie haben einmal einen gabelartigen Teil 17c, Fig. 2, um die Enden der Verbindungsbrücken 14, vgl. Figur 4, einfach und sicher aufzunehmen. Sie haben andererseits, vgl. Figur 1, Leiterdrahtenden oder Stiften angepaßte lochförmige Bereiche, nachfolgend Kontaktabgriffe 17a, 17b genannt. Die Steckklemmenkörper 17 haben einmal eine gegenseitige Anordnung übereinander, vgl. Figur 4, so daß ihre Gabeln 17c, vgl. Figur 2, in geeigneter vertikaler Höhe sowohl die axial herangeschobene Steckzunge 19 des Kondensators 18 als auch einen oberen Bereich des Entladewiderstandes 21 leicht und sicher klemmen können: Die Steckklemmenkörper 17 mit ihren einzelnen Bereichen gestatten eine Vielzahl von Kontakt- und Schaltanschlüssen.

Die Stirnwand 3 des Mantelgehäuses 2 weist geeignete Perforationen 24 auf. Durch diese können einmal Anschlußdrähte für Verbraucher 25, Figur 6, eingeführt werden, so daß ihre Enden die netzseitigen Klemmelemente des metallischen Steckklemmkörpers 17 kontaktieren und klemmen. Diese Klemmelemente können als einzelne Schaltpole angesehen werden. Nun ist weiter vorteilhaft eine Schaltbrücke 26 zum Kurzschließen bei Parallelschaltung vorgesehen, vgl. Figuren 2, 4, 6. Sie kann als etwa bügelförmiges Kontaktglied mit stiftartigen Enden ausgebildet sein, Fig. 6, und wird in die Polklemmenstücke (bei 17b) der jeweiligen Steckklemmkörper 17 bzw. die Kontaktabgriffe 17b gemäß Figur 6, linke Seite, eingesteckt oder (wahlweise) herausgezogen. Durch die Schaltbrücke 26 wird die Klemmvorrichtung auch zu einer Schaltklemme, so daß eine Serienschaltung, Figur 6, oder eine Parallelschaltung, Figur 7, möglich ist, wobei in letzterer nacheinander der Kondensator 18,der Entladewiderstand 21 und der Entstörkondensator 20 und dazwischen die einzelnen, schraffiert dargestellten Verbraucher, angeordnet sind.

Vorteilhafte Ausgestaltungen sind wie folgt vorgesehen:

Man kann eine kondensatorseitige deckeiförmige an mindestens einer der Stützwände 5 - 7 einrastbare Abschirmplatte 30, vgl. Figur 5, vorsehen. Diese enthält Öffnungen 30a zum Durchführen der beiden Steckzungen 19 des Kondensators 18 sowie des steckbaren Endes 16 der Verbindungsbrücke 14. Die Abdeckplatte kann mit ihren Führungslöchern über Zentrierstifte an den Stirnkanten der Stirnwände 5-7 greifen, wobei letztere Wände 5-7 nach einwärts vorstehende Raststege haben, die von den Seitenkanten der Abschirmplatte 30 hintergriffen werden. Hierdurch wird die Montagesicherheit gegenüber den blanken Teilen innerhalb des Mantelgehäuses erhöht.

Ferner ist der äußere Bereich der Seitenwände des Basisteiles 4 mit sich keilförmigen in Längsrichtung bzw. parallel zur Längsachse des Mantelgehäuses 2 erstreckenden Führungsbauteilen 35 versehen, vg. Fig. 1, 4. Diese werden mit dem gesamten Gehäuse 1 auf dem Montageblech 13 unter nicht dargestellten Leisten des Bleches geschoben, so daß das Anordnen der Klemmvorrichtungen am Montageblech selbst schnell und sicher erfolgt.

Die Innenwand des Mantelgehäuses 2 ist vorteilhaft mit mindestens teilweise umlaufenden radial nach einwärts vorstehenden und in mindestens eine Vertiefung 40 des Kondensators 18 einrastend eingreifenden Stegen 41, vgl. Figur 5, versehen. Hierdurch wird, nach Einschieben des Lampenkondensators 18 in das Mantelgehäuse 2, besonders bei großem Durchmesser, eine zusätzliche Halterung des Kondensators und eine bessere axiale Positionierung zur Klemmvorrichtung, geschaffen. Ferner wird eine bessere Entstörung des Lampenkondensators 18 dadurch erreicht, daß ein besonderer Kontaktbügel 36, vgl. Figur 5, vorgesehen wird, der mit einem Ende 37 an der Erdungsschraube 10, mit dem anderen etwa nasenförmigen Ende 38 aber in eine umlaufende Rille der Kondensatoroberfläche eingreift und zusätzlich als Erdungsleiter wirkt. Der Kontaktbügel ist im Mantelgehäuse bzw. im Basisteil fest angeklemmt, wird mit der Klemmvorrichtung mitgeliefert und braucht insoweit nicht am Kondensator vorgesehen zu werden; somit wird mit einem Steckvorgang diese Erdung des Kondensators, ohne zusätzliche Montageschritte, bewerkstelligt.

Im besonderen Einzelfall kann auf die Schaltbrücke 26 verzichtet werden,indem die linken und rechten Kontaktabgriffe 17a, 17b an der linken und rechten Seite, vgl. Figur 1, als je vier miteinander verbundene Kontaktabgriffe vorhanden sind.

## Patentansprüche

1. Als Geräteanschluß- und Schaltklemme ausgebildete elektrische Klemmvorrichtung, insbesondere für Leuchtstoffröhren und Lampen, mit einem Klemmengehäuse (8) aus isolierendem Kunststoff zur Aufnahme von Anschlußklemmen und blanken Leiterdrahtenden, in welchem eine Mehrzahl von leitenden Klemm- und Kontaktkörpern (11) aus Metall mit zugehörigen Klemmelementen in Form von Klemmfedern (15) oder Klemmschrauben (10) untergebracht sind, wobei in einem zusätzlichen hohlen Mantelgehäuse (2) der Klemmvorrichtung ein an einen Kontaktkörper (11) anschließbarer Kondensator (20) und/oder ein Entladewiderstand (21) unterbringbar sind/ist und an der anschlußklemmseitigen Stirnwand des Mantelgehäuses (2) eine oder mehrere Geräteklemme(n) zur Verbindung mit einem Vorschaltgerät oder einem Kondensator (18) eines Verbrauchers vorhanden ist/sind und die Längsachse des Mantelgehäuses (2) radial zur Längsachse des Klemmengehäuses (8) versetzt ist sowie diese beiden Gehäuse (2, 8) noch in Längsrichtung zueinander versetzt angeordnet sind, dadurch gekennzeichnet, daß in dem aus Isolierstoff bestehenden und verbraucherseitig an der Stirnseite offenen Mantelgehäuse (2) mindestens eine als Steckklemmkörper (17) ausgebildete Geräteklemme durch einen axial verlaufenden gabelförmigen Steckanschluß (17c) jeweils an einer Steckzunge (19) des Vorschaltgerätes bzw. Kondensators (18) oder an einem Steckende (16) einer sich bis zu einem Kontaktkörper (11) erstreckenden Verbindungsbrücke (14) einerseits und durch in der anschlußklemmenseitigen Stirnwand (3) des Mantelgehäuses (2) vorhandenen Perforation (24) zugewandte Kontaktabgriffs-Bauteile (17a, 17b) an zugehörigen Verbraucheranschlußleitern andererseits angeklemmt ist/sind.

2. Klemmvorrichtung nach Anspruch 1, dadurch gekennzeichnet, daß das hohlzylindrich ausgebildete Mantelgehäuse (2) eine oder mehrere vertikale und/oder horizontale Stützwand/Stützwände (5-7) für die Steckklemmkörper (17) und/oder für eine dem Kondensator (18) des Verbrauchers zugekehrte deckelförmige, an mindestens einer dieser Stützwände einrastbare Abschirmplatte (30) aufweist.

3. Klemmvorrichtung nach Anspruch 1 oder 2, dadurch gekennzeichnet, daß das Mantelgehäuse (2) einen federnden Steg (2a) aufweist, durch den ein im Mantelgehäuse (2) untergebrachter Entladewiderstand (21) gehaltert und mit einem Anschlußkontakt gegen eine Kontaktfläche des Steckklemmkörpers (17) angedrückt ist.

4. Klemmvorrichtung nach einem der Ansprüche 1-3, dadurch gekennzeichnet, daß das Basisteil (4) des Gesamtgehäuses (1) sich in der Längsrichtung des Mantelgehäuses (2) erstreckende seitliche Führungsbauteile (35) aufweist, die unter Leisten eines Montagebleches (13) geschoben sind.

5. Klemmvorrichtung nach einem der Ansprüche 1-4, dadurch gekennzeichnet, da ßan der Innenwand des Mantelgehäuses (2) mindestens teilweise umlaufende, radial nach einwärts vorstehende und in mindestens eine Vertiefung (40) des Kondensators (18) einrastend eingreifende Stege (41) und/oder zwischen den einander zugekehrten Oberflächen des Kondensators (18) und des Mantelgehäuses (2) ein oder mehrere Führungs- bzw. Gleitlager vorhanden sind.

6. Klemmvorrichtung nach Anspruch 1, dadurch gekennzeichnet, daß an mindestens einer Seite des Steckklemmkörpers (17) eine die benachbarten Kontaktabgriffe (17b) des Steckklemmkörpers (17) kurzschließende Schaltbrücke (26) anklemmbar oder einsteckbar ist.

7. Klemmvorrichtung nach Anspruch 1 oder 6, dadurch gekennzeichnet, daß ein Schutzleiter (9) durch eine erste in der Mitte des Klemmengehäuses (8) angeordnete Klemmschraube (10) anklemmbar ist, während die weiteren Leiteranschlußöffnungen im Seitenbereich des Klemmengehäuses (8) angeordnet sind und hier die Enden der Verbindungsbrücken (14) über Klemmfedern (15) mit zugehörigen blanken Enden einsteckbarer Leiter in Verbindung stehen.

8. Klemmvorrichtung nach einem der vorstehenden Ansprüche, dadurch gekennzeichnet, daß der als Entstörkondensator ausgebildete, an einen Kontaktkörper (11) anschließbare Kondensator (20) unterhalb des Mantelgehäuses (2) und der Steckklemmkörper (17) im Basisteil (4) angeordnet ist.

9. Klemmvorrichtung nach einem der vorstehenden Ansprüche, dadurch gekennzeichnet, daß nach der anschlußklemmenseitigen Stirnwand (3) im Mantelgehäuse (2) zweimal zwei Kontaktabgriffs-Bauteile (17b) an einer Zylinderhälfte des Mantelgehäuses (2) und vier Kontaktabgriffs-Bauteile (17a) an der anderen Zylinderhälfte vorhanden sind.

10. Klemmvorrichtung nach einem der Ansprüche 1-9, dadurch gekennzeichnet, daß ein Kontaktbügel (36) aus Metall mit dem netzseitigen Ende (37) an einer Erdungsschraube (10) festgeklemmt und am anderen, als Nase (38) ausgeformten Ende als Erdungsleiter mit einer Metalloberfläche oder einer Oberflächenvertiefung (40) des Kondensators (18) in Verbindung steht.

## Claims

1. A device designed as an appliance-connecting and switching clamp, in particular for fluorescent tubes and lamps, having a clamp casing (8) made of insulating plastics for accommodating supply terminals and the bare ends of conductor leads, there being accommodated in said clamp casing a plurality of conducting metal clamping and contact members (11) with corresponding clamping elements in the form of clamping springs (15) and clamping screws (10), and it being possible to accommodate in an additional, hollow outer casing (2) of the device a capacitor (20) and/or a discharging resistor (21), which can be connected up to a contact member (11), and there being at the supply-terminal end of the outer casing (2) one or more appliance terminals for connection to a ballast resistor or a consumer's capacitor (18), and the longitudinal axis of the outer casing (2) being displaced radially relative to the longitudinal axis of the clamp casing (8), these two casings (2, 8) furthermore being so arranged as to be displaced relative to each other in the longitudinal direction, characterized in that in the outer casing (2), which is made of an insulating material and which is open at the consumer end, at least one appliance terminal - designed as a plug-in clamping member (17) - is/are clamped in each case on the one side by means of an axially-disposed, forked plug-in connector (17c) to a plug pin (19) of the ballast resistor or capacitor (18) or to the plug-in end (16) of a stud (14) extending to a contact member (11), and on the other side by means of contrapositioned contact elements (17a, 17b) in perforations (24) in the supply-terminal end wall (3) of the outer casing (2) to corresponding consumer terminal leads.

2. Device according to claim 1, characterized in that the hollow, cylindrical outer casing (2) has one or more vertical and/or horizontal supporting wall(s) for the plug-in clamping members (17) and/or for a lid-shaped screen (30) which can be snapped into position opposite the consumer's capacitor (18) in at least one of these walls.

3. Device according to claim 1 or 2, characterized in that the outer casing (2) features a sprung crosspiece (2a) by means of which a discharging resistor (21) accommodated within the outer casing (2) is held and is pressed with a connection contact against a contact surface of the plug-in clamping member (17).

4. Device according to one of claims 1 to 3, characterized in that the base portion (4) of the overall housing (1) has lateral guide elements (35) extending in the longitudinal direction of the outer casing (2), which are moved under raised strips of an assembly plate (13).

5. Device according to one of claims 1-4, characterized in that on the inside wall of the outer casing (2), for at least part of the way round, there are arms (41) that project radially inwards and engage at least one recess (40) in the capacitor (18), and/or that there are one or more guide or plain bearings between the contrapositioned surfaces of the capacitor (18) and the outer casing (2).

6. Device according to claim 1, characterized in that on at least one side of the plug-in clamping member (17) a circuit element (26) can be clamped on or plugged in, which short-circuits the adjacent contact elements (17b) of the plug-in clamping member (17).

7. Device according to claim 1 or 6, characterized in that a grounded wire (9) can be clamped by means of a first clamping screw (10) in the centre of the clamp casing (8), while the other openings for the conductor connections are to be found in the side portion of the clamp casing (8), and here the ends of the studs (14) are connected by means of clamping springs (15) with the corresponding bare ends of plug-in conductors.

8. Device according to one of the preceding claims, characterized in that the capacitor (20), which is designed as suppressor and can be connected up to a contact member (11), is positioned in the base portion (4), beneath the outer casing (2) and the plug-in clamping members (17).

9. Device according to one of the preceding claims, characterized in that after the supply-terminal end wall (3) in the outer casing (2), there are two lots of two contact elements (17b) on the one cylinder half of the outer casing (2) and four contact elements (17a) on the other cylinder half.

10. Device according to one of claims 1-9, characterized in that a metal collector (36) is clamped at the mains end (37) to an earthing screw (10) and at the other end, which is formed like a nose (38), is connected as an earthing lead to the metal surface or a surface depression (40) of the capacitor (18).

## Revendications

1. Dispositif de connexion électrique réalisé en tant que borne de commutation et borne de raccordement d'appareil, en particulier pour des tubes fluorescents et des lampes, comportant un carter (8) en matière synthétique isolante pour recevoir des bornes de raccordement et des extrémités de fil conducteur dénudées, dans lequel sont disposés une pluralité de corps de contact et de connexion conducteurs (11) en métal avec des éléments de connexion correspondants sous forme de ressorts (15) ou de vis (10), un condensateur (20) raccordable à un corps de contact (11) et/ou une résistance de décharge (21) pouvant être disposés dans un carter d'enveloppe creux supplémentaire (2) du dispositif de connexion et une ou plusieurs bornes d'appareil pour la liaison à un régulateur de puissance ou à un condensateur (18) d'un récepteur existant sur la paroi frontale du côté des bornes de connexion du carter (2), et l'axe longitudinal du carter (2) étant décalé radialement par rapport à l'axe longitudinal du carter (8), et ces deux carters (2, 8) étant encore décalés l'un par rapport à l'autre en direction longitudinale, caractérisé en ce que, dans le carter (2) dont la paroi frontale du côté récepteur est ouverte et qui est constitué de matière isolante, au moins une borne d'appareil, réalisée sous forme d'un corps de borne à fiche (17), est connectée, d'une part, à chaque fois à une languette (19) du régulateur de puissance ou du condensateur (18) ou à une extrémité (16) d'un pont de liaison (14) s'étendant jusqu'à un corps de contact (11), par l'intermédiaire d'un raccord enfichable en forme de fourche (17c) s'étendant axialement, et, d'autre part, à des conducteurs de connexion de récepteurs correspondants, par l'intermédiaire de contacts (17a, 17b) proches de perforations (24) existant dans la paroi frontale (3) du côté des bornes de connexion du carter (2).

2. Dispositif de connexion selon la revendication 1, caractérisé en ce que le carter (2) réalisé sous forme d'un cylindre creux présente une ou plusieurs cloisons verticales et/ou horizontales pour les corps de borne à fiche (17) et/ou pour une plaque de protection (30) encliquetable dans au moins une de ces cloisons, en forme de couvercle et proche du condensateur (18) du récepteur.

3. Dispositif de connexion selon la revendication 1 ou 2, caractérisé en ce que le carter (2) présente une barrette élastique (2a), grâce à laquelle est maintenue une résistance de décharge (21) disposée dans le carter (2), qui est pressée contre une surface de contact du corps de borne à fiche (17) par un contact de raccordement.

4. Dispositif de connexion selon une des revendications 1 à 3, caractérisé en ce que la partie de base (4) du carter (1) en général présente des parties de guidage latérales (35), s'étendant en direction longitudinale du carter (2), qui sont poussées sous des nervures d'une tôle de montage (13).

5. Dispositif de connexion selon une des revendications 1 à 4, caractérise en ce que, sur la paroi interne du carter (2), se trouvent des nervures (41) au moins partiellement périphériques, s'encliquetant dans au moins une encoche (40) du condensateur (18) et faisant saillie radialement vers l'intérieur et/ou, entre les surfaces adjacentes l'une de l'autre du condensateur (18) et du carter (2), se trouvent un ou plusieurs paliers à glissement ou de guidage.

6. Dispositif de connexion selon la revendication 1, caractérisé en ce qu'un pont de court-circuit (26) pour les contacts voisins (17b) du corps de borne à fiche (17) peut être connecté ou enfiché sur au moins un côté du corps de borne à fiche (17).

7. Dispositif de connexion selon la revendication 1 ou 6, caractérisé en ce qu'un conducteur de protection (9) peut être connecté par une première vis de connexion (10) agencée au milieu du carter (8), tandis que les autres ouvertures de raccordement de conducteurs sont prévues dans la zone latérale du carter (8) et, là, les extrémités des ponts de liaison (14) sont reliées, par des ressorts de connexion (15), à des extrémités dénudées correspondantes de conducteurs enfichables.

8. Dispositif de connexion selon une des revendications précédentes, caractérisé en ce que le condensateur (20), qui peut être raccordé à un corps de contact (11), réalisé sous forme de condensateur antiparasite est agencé, sous le carter (2) et le corps de borne à fiche (17), dans la partie de base (4).

9. Dispositif de connexion selon une des revendications précédentes, caractérisé en ce que, sur la paroi frontale (3) du côté de connexion dans le carter (2), se trouvent deux fois deux contacts (17b) sur une moitié de cylindre du carter (2) et quatre contacts (17a) sur l'autre moitié de cylindre de celui- ci.

10. Dispositif de connexion selon une des revendications 1 à 9, caractérisé en ce qu'un étrier de contact métallique (36) est fixé, par l'extrémité (37) du côté du réseau, à une vis de terre (10) et est relié, à son autre extrémité en forme d'ergot (38), en tant que conducteur de mise à la terre, à une surface métallique ou à une encoche de surface (40) du condensateur (18).
